# FASCICULE DE BREVET EUROPEEN

(11) **EP 0 255 456 B1**
(45) Date de publication et mention de la délivrance du brevet: **05.06.1991**
(21) Numéro de dépôt: 87420210.4
(22) Date de dépôt: 30.07.1987
(51) Int. Cl.: A46B 11/02, A46B 17/04, A46B 15/00

(54) **Brosse à dents jetable après usage, avec dose de pâte dentifrice**
Mit einer Portion Zahnreinigungsmittel versehene Zahnbürste für einmaligen Gebrauch
Disposable toothbrush with toothpaste capsule

(30) Priorité: 01.08.1986 FR 8611648
(43) Date de publication de la demande: 03.02.1988
(73) Titulaire: Grosfilley, Jean-Pierre, Oyonnax Ain (FR); Dumoulin, Jean-Louis, Charbonnières Les Bains Rhône (FR)
(72) Inventeur: Grosfilley, Jean-Pierre, Oyonnax Ain (FR); Dumoulin, Jean-Louis, Charbonnières Les Bains Rhône (FR)
(74) Mandataire: Bratel, Gérard

(56) Documents cités:
- CH-A- 237 359
- CH-A- 407 041
- DE-A- 2 526 640
- FR-A- 1 161 639
- FR-A- 2 550 429
- US-A- 1 947 722
- US-A- 2 550 190
- US-A- 2 774 982
- US-A- 3 536 410
- US-A- 3 613 698
- US-A- 4 588 089

## Description

La présente invention concerne une brosse à dents jetable après usage, dans laquelle est stockée une dose de pâte dentifrice.

On a déjà envisagé des brosses à dents utilisables hors du domicile, par exemple lors de voyages, ou proposées dans des établissements recevant le public, qui seraient utilisables une seule fois, sans nécessiter la possession d'un tube dentifrice séparé, grâce à une dose de dentifrice incorporée à la brosse et suffisante pour un brossage des dents. Dans un système particulièrement pratique, déjà proposé, la brosse à dents comporte des moyens qui, au moment de l'utilisation de cette brosse, permettent de distribuer directement la dose de pâte dentifrice sur les poils de la brosse. Une telle brosse à dents est connue par le document US-A-2 550 190 et aussi sous une forme quelque peu différente, par le document US-A-4 588 089.

Le document US-A-2 550 190 décrit une brosse à dents jetable après usage, avec une dose de pâte dentifrice incorporée dont la distribution est permise par l'arrachage préliminaire d'une languette de protection, suivi de l'écrasement d'une sorte de soufflet renfermant la pâte dentifrice. L'utilisation de la brosse à dents nécessite ainsi deux opérations successives, donc reste assez longue et compliquée. De plus, la présence de la languette arrachable du côté des poils de la brosse limite considérablement les possibilités d'implantation de ces poils.

Dans le document US-A-4 588 089, la brosse à dents et la dose de pâte dentifrice sont initialement séparées. L'utilisation de la brosse nécessite l'ouverture d'une partie mobile de la tête de brosse, la mise en place de la dose de pâte, puis la fermeture de ladite partie, avant de distribuer la pâte entre les poils. Cette utilisation reste donc, également, longue et compliquée.

Par ailleurs, pour distribuer la pâte dentifrice dans le cas du document US-A-4 588 089, on doit presser une partie déformable, mais l'enfoncement de cette partie ne permet pas d'expulser toute la pâte dentifrice vers les poils. Cet inconvénient est d'autant plus sensible que la tête de la brosse comporte une cavité intermédiaire, qui en complique la réalisation et dans laquelle stagnera une certaine partie de la pâte dentifrice, non distribuée.

Les réalisations connues sont ainsi complexes donc coûteuses, et ne permettent pas toujours de distribuer la totalité de la dose de pâte dentifrice; leur utilisation est en outre compliquée et peu commode.

La présente invention élimine tous ces inconvénients, en fournissant une brosse à dents jetable d'une grande simplicité constructive, pouvant être fabriquée à un coût réduit ce qui est primordial pour un article utilisé une seule fois, et possédant aussi une grande simplicité et commodité d'utilisation, avec la certitude de distribuer toute la dose de pâte dentifrice entre les poils.

A cet effet, la brosse à dents jetable, objet de l'invention, comprend essentiellement, d'une part, un corps de brosse portant des poils et percé d'au moins un passage dans la région des poils, et d'autre part, un dos de brosse monté mobile par rapport au corps de brosse et pourvu, dans la région de la tête de la brosse, d'une cavité remplie d'une dose de pâte dentifrice et fermée initialement par un film protecteur, le corps de brosse possédant une partie complémentaire de ladite cavité qui, lors du déplacement du dos relativement au corps, vient déchirer le film protecteur et expulse la pâte dentifrice vers les poils, au travers du ou des passages.

Ainsi, la brosse à dents jetable selon l'invention est réalisable à partir de deux éléments principaux, qui peuvent être des pièces en matière plastique moulée par injection, les poils pouvant venir directement de moulage avec le corps de brosse. La dose de pâte dentifrice est stockée dans une cavité facile à remplir lors de la fabrication, et cette dose est parfaitement isolée au moyen d'un film protecteur par exemple thermoscellé. Lors de l'utilisation de la brosse à dents, un seul geste très simple suffit pour déchirer le film protecteur et distribuer dans le même mouvement toute la dose de pâte dentifrice entre les poils de la brosse.

Plus particulièrement, le corps de brosse et le dos de brosse sont liés l'un à l'autre par articulation dans leurs parties formant le manche de la brosse, et de préférence vers l'extrémité libre du manche, de telle sorte qu'un léger pivotement du dos par rapport au corps, rapprochant ces éléments, provoque le déchirement du film protecteur et la distribution de la pâte dentifrice.

Selon une forme de réalisation particulière de cette brosse à dents, le corps comporte, dans la région de la tête de la brosse et sur la face opposée aux poils, une arête longitudinale prévue pour déchirer le film protecteur, les passages pour la distribution de la pâte dentifrice ayant leurs points de départ situés sur l'arête en question. Cette arête appartient, de préférence, à une partie du corps de brosse avec profil en "V", complémentaire de celui de la cavité contenant la dose de pâte dentifrice, ce qui assure l'expulsion de la totalité de la pâte.

Une sécurité quasi-absolue est obtenue en prévoyant encore des moyens qui, avant utilisation de la brosse, maintiennent le corps et le dos dans une position légèrement écartée, telle que la partie servant à déchirer le film protecteur est maintenue à distance de ce film.

Ces moyens sont constitués, avantageusement, par un capot de sécurité amovible qui, mis en place, recouvre au moins la tête de la brosse, le capot comportant intérieurement des dispositions, telles que rainures et/ou nervures, qui coopérent avec des parties complémentaires appartenant au corps de brosse et au dos de brosse, de manière à maintenir ces deux éléments à un écartement déterminé, avant utilisation de la brosse. Le capot de sécurité est réalisable lui aussi, avec ses rainures et/ou nervures intérieures, en matière plastique moulée par injection. Le retrait de ce capot s'effectue par coulissement dans la direction des rainures et/ou nervures, deux possibilités étant ici offertes:
- dans un premier cas, après retrait du capot, le dos est déplacé manuellement en direction du corps de la brosse pour déchirer le film protecteur et distribuer la pâte dentifrice;
- dans un deuxième cas, le capot est conformé en curseur dont le retrait provoque lui-même un rapprochement du dos par rapport au corps, s'accompagnant du déchirement du film protecteur et de la distribution de la pâte dentifrice.

Le capot amovible peut être conformé de manière à constituer un gobelet, utilisable après avoir été retiré de la brosse.

Dans une autre forme de réalisation, les moyens qui, avant utilisation de la brosse, maintiennent le corps et le dos en position légèrement écartée, sont constitués par une languette arrachable, insérée entre le corps et le dos dans la région de la tête de la brosse, la languette étant initialement rattachée au corps ou au dos. Le capot de sécurité devient dans ce cas inutile.

Selon une autre caractéristique de l'invention, des moyens d'encliquetage sont prévus en outre sur le corps de brosse et sur le dos de brosse, pour immobiliser ces deux éléments l'un par rapport à l'autre dans leur position relative de rapprochement maximum. Ainsi, après distribution de la totalité de la dose de pâte dentifrice sur les poils, la brosse forme un bloc rigide qui peut être parfaitement tenu en main par l'utilisateur, et tout mouvement inverse de celui ayant provoqué la distribution de pâte est rendu impossible.

De toute façon, l'invention sera mieux comprise à l'aide de la description qui suit, en référence au dessin schématique annexé représentant, à titre d'exemples non limitatifs, quelques formes de réalisation de cette brosse à dents jetable, avec dose de pâte dentifrice:
Figure 1 est une vue de côté d'une brosse à dents conforme à l'invention, avant utilisation, le capot de sécurité étant indiqué en coupe;
Figure 2 est une vue de côté similaire à figure 1, mais montrant la brosse à dents en position d'utilisation, le capot de sécurité étant retiré;
Figure 3 est une vue en coupe longitudinale, à échelle agrandie, montrant le détail de l'extrémité du manche de cette brosse à dents;
Figure 4 est une vue en coupe longitudinale, suivant IV-IV de figure 5, montrant le détail de la tête de la brosse à dents, avant utilisation;
Figure 5 est une vue en coupe transversale de cette tête, suivant V-V de figure 4, correspondant toujours à la position avant utilisation;
Figure 6 est une vue en coupe transversale similaire à figure 5, mais correspondant à la position d'utilisation de la brosse à dents;
Figure 7 est une vue de côté, avec coupe partielle, d'une brosse à dents selon l'invention avec capot de sécurité conformé en curseur provoquant un rapprochement du dos en direction du corps;
Figure 8 est une vue de côté similaire à figure 7, mais montrant le curseur en cours de retrait;
Figure 9 représente, en perspective, le curseur de la brosse à dents selon les figures 7 et 8;
Figure 10 est une vue de côté, similaire à figure 1, montrant une variante de cette brosse à dents, avec capot de sécurité conformé en gobelet;
Figure 11 est une vue de côté montrant une autre forme de réalisation, sans capot de sécurité mais avec languette arrachable;
Figure 12 est une vue en plan par dessus de la brosse à dents de figure 11;
Figure 13 est une vue en perspective d'une dose de pâte dentifrice destinée à la brosse à dents objet de l'invention;
Figure 14 est une vue en coupe transversale passant par le dos de la brosse à dents et par la dose de pâte dentifrice selon la figure 13, mise en place dans la cavité de ce dos.

La brosse à dents jetable représentée complète aux figures 1 et 2, se compose d'un corps principal 1 et d'un dos 2, et elle comprend encore, au moins avant son utilisation, un capot de sécurité 3, tous ces éléments étant réalisables en matière plastique moulée par injection, possédant une certaine souplesse.

Le corps de brosse 1 et le dos de brosse 2 s'étendent, l'un et l'autre, sur toute la longueur de la brosse à dents, pour former le manche et la tête de cette brosse.

Les parties du corps 1 et du dos 2 qui forment le manche de la brosse sont emboîtées l'une dans l'autre, et sont articulées entre elles à l'extrémité libre de ce manche, de manière à permettre un léger déplacement relatif angulaire. A cet effet, comme le montre la figure 3, le corps 1 comporte intérieurement une cheminée 4, dans laquelle est introduit un ergot 5 formé à l'intérieur du dos 2. Grâce à cette liaison articulée, le corps 1 et le dos 2 peuvent être soit légèrement écartés, soit resserrés, dans la région de la tête de la brosse.

Dans sa partie formant la tête de la brosse, le corps 1 porte sur sa face supérieure, un ensemble de poils 6, qui peuvent venir directement de moulage avec le corps 1, et qui présentent, par exemple, une disposition en quinconce, le détail des poils 6 étant bien visible sur les figures 4 à 6.

Toujours dans la région de la tête de la brosse, le corps 1 présente, sur sa face inférieure, un profil en "V" avec une arête médiane 7, orientée longitudinalement. Le corps 1 est percé de plusieurs passages 8, qui ont leurs points de départ sur l'arête médiane 7 et qui débouchent entre les poils 6.

Le dos 2 comporte, dans la région de la tête de la brosse, une cavité 9 de profil en "V" qui est remplie d'une dose de pâte dentifrice 10. Sur le bord de la cavité 9 est scellé initialement un film protecteur 11, par exemple en aluminium, qui ferme cette cavité 9 et qui isole la pâte dentifrice 10 vis-à-vis du milieu extérieur.

Avant utilisation de la brosse à dents, le corps 1 et le dos 2 sont légèrement écartés, dans la région de la tête de la brosse, de telle sorte que l'arête 7 est maintenue à distance du film 11 - voir figures 1, 4 et 5. Cette position initiale est maintenue au moyen du capot de sécurité 3, qui recouvre et protège toute la tête de la brosse, ce capot 3 étant ouvert d'un seul côté. Le capot de sécurité 3 présente, intérieurement, deux rainures longitudinales 12, placées en vis-à-vis, dans lesquelles sont introduites et retenues les parties latérales du corps 1. En outre, le capot 3 présente, intérieurement, deux nervures 13 situées en vis-à-vis, qui sont engagées dans des rainures correspondantes 14 creusées sur les flancs du dos 2.

Au moment de l'utilisation de cette brosse à dents, le capot de sécurité 3 est d'abord retiré, comme le montre la figure 2 (flèche 15), ce qui libère les parties du corps 1 et du dos 2 formant la tête de la brosse. Ensuite, l'utilisateur exerce sur le dos 2 une pression selon la flèche 16, de manière à emboîter entièrement le dos 2 dans le corps 1. Dans ce mouvement, l'arête 7 se rapproche du film protecteur 11, déchire ce film 11 puis pénètre dans la cavité 9 comme le montre la figure 6. La pâte dentifrice 10 se trouve alors expulsée hors de la cavité 9, et s'écoulant par les passages 8, elle est distribuée entre les poils 6 de la brosse. Les profils complémentaires de la cavité 9 et de la partie du corps 1 comportant l'arête 7 permettent d'expulser la totalité de la dose de dentifrice 10.

Lorsque le dos 2 est entièrement emboîté dans le corps 1, une immobilisation dans la position finale est obtenue par encliquetage, grâce à des conformations complémentaires 17 et 18 prévues, d'une part, sur les flancs du dos 2 et, d'autre part, sur les faces internes du corps 1.

L'amenée de la brosse à dents dans cette position finale permet de l'utiliser pour un brossage après quoi la brosse est jetée.

Les figures 7 à 9 montrent une première variante, dans laquelle le capot de sécurité est conformé comme un curseur 22, en forme de coin. Le curseur 22 est placé initialement au niveau de la tête de la brosse à dents, comme montré à la figure 7. Au moment de l'utilisation de la brosse à dents, le curseur 22 est retiré manuellement par une traction suivant la flèche 23, provoquant le rapprochement du dos 2 et du corps 1 de la brosse par déformation du corps 1 dont le matériau est souple - Voir figure 8. Ce rapprochement provoque le déchirement du film protecteur et la distribution de la pâte dentifrice entre les poils 6 de la brosse.

La figure 9 montre le curseur 22 seul. Celui-ci possède deux faces latérales 24 de forme trapézoïdale, reliées l'une à l'autre par une face inférieure 25, ainsi que par une cloison intérieure 26. Avant l'utilisation de la brosse à dents, les extrémités du corps 1 et du dos 2 de la brosse sont maintenues écartées l'une de l'autre par le curseur 22, en étant séparées l'une de l'autre par la cloison 26, qui évite tout déchirement non désiré du film protecteur - voir aussi figure 7.

Facultativement, les deux faces latérales 24 du curseur 22 sont prolongées par des ailes 27 qui, dans la position de montage initiale du curseur 22, prennent place de part et d'autre des poils 6 de la brosse à dents, et en assurent la protection avant utilisation de cette brosse. Les deux ailes 27 peuvent être reliées par une face supplémentaire de manière à former un "tunnel" protégeant entièrement les poils 6.

L'extrémité arrière du curseur 22 est arrêtée, dans la position de montage initiale de celui-ci, par un cran anti-retour 28. Ce cran 28 positionne le curseur 22, et il oblige l'utilisateur à tirer le curseur 22 dans le "bon" sens, c'est-à-dire le sens de la flèche 23, au moment de l'utilisation de la brosse à dents.

Enfin, il est à noter que le capot 3 ou le curseur 22 est réalisable soit en matière plastique opaque, soit en matière plastique transparente laissant visibles le corps 1 et le dos 2 de la brosse à dents et permettant son identification.

La figure 10 montre une autre variante, dans laquelle le capot de sécurité 3′,qui remplit toujours la fonction décrite précédemment, est en outre conformé de manière à constituer un gobelet, ceci notamment par des dimensions augmentées et des formes plus arrondies.

Sur les figures 11 et 12 est représentée une autre forme de réalisation, dépourvue de capot de sécurité, la fonction de ce dernier étant assurée par une languette arrachable 19. Cette languette 19, rattachée par exemple au corps de brosse 1 et dépassant en avant de la tête, est initialement insérée entre le corps 1 et le dos 2, de manière à les maintenir légèrement écartés. Au moment de l'utilisation de la brosse à dents, la languette 19 est arrachée par une traction suivant la flèche 20, ce qui permet de rapprocher le dos 2 du corps 1, pour libérer et distribuer la dose de pâte dentifrice.

Enfin, les figures 13 et 14 montrent une réalisation particulière et avantageuse pour les doses de pâte dentifrice, permettant de constituer ces doses d'avance et de les mettre en place ensuite dans les dos des brosses, pourvus d'une cavité correspondante, sans remplissage ni scellage. Chaque dose se présente comme une petite poche thermoformée 21, contenant la pâte dentifrice 10 et obturée par un film protecteur 11 par exemple en aluminium scellé sur son bord, après remplissage - voir figure 13. Les doses unitaires peuvent être obtenues par découpage dans une plaque permettant la réalisation simultanée d'un grand nombre de doses. Chaque dose unitaire, découpée de manière précise en fonction des formes et dimensions de la brosse à dents, est assemblée par emboîtement dans la cavité 9 du dos 2 de la brosse - voir figure 14.

La solution ici proposée permet d'envisager la préfabrication des doses chez le producteur de pâte dentifrice, et leur mise en place par le fabricant des brosses à dents. Cette solution ne modifie en rien le fonctionnement de la brosse à dents, la pâte dentifrice 10 se trouvant toujours retenue par un film protecteur 11 qui est déchiré, au moment de l'utilisation de la brosse, pour libérer la pâte dentifrice 10 et la distribuer entre les poils de la brosse.

Quel que soit le mode de réalisation des doses, le déchirement du film protecteur 11 peut être facilité en ajoutant, sur l'arête médiane 7, au moins un picot qui réalise une amorce de déchirure du film.

Cette brosse à dents peut être conditionnée dans un sachet fermé hermétiquement, assurant une propreté parfaite. Elle peut être utilisée individuellement, par exemple par une personne partant en voyage, ou être distribuée collectivement dans des services de restauration ou bien à titre publicitaire.

## Revendications

1. Brosse à dents jetable après usage, avec dose de pâte dentifrice, caractérisée en ce qu'elle comprend, d'une part, un corps de brosse (1) portant des poils (6) et percé d'au moins un passage (8) dans la région des poils (6), et d'autre part, un dos de brosse (2) monté mobile par rapport au corps de brosse (1) et pourvu, dans la région de la tête de la brosse, d'une cavité (9) remplie d'une dose de pâte dentifrice (10) et fermée initialement par un film protecteur (11), le corps de brosse (1) possèdant une partie (7) complémentaire de ladite cavité (9) qui, lors du déplacement du dos (2) relativement au corps (1) vient déchirer le film protecteur (11) et expulse la pâte dentifrice (10) vers les poils (6), au travers du ou des passages (8).

2. Brosse à dents jetable selon la revendication 1, caractérisée en ce que le corps de brosse (1) et le dos de brosse (2) sont des pièces en matière plastique moulée par injection, les poils (6) venant directement de moulage avec le corps de brosse (1).

3. Brosse à dents jetable selon la revendication 1 ou 2, caractérisée en ce que le corps de brosse (1) et le dos de brosse (2) sont liés l'un à l'autre par articulation (4, 5), dans leurs parties formant le manche de la brosse et de préférence vers l'extrémité libre du manche, de telle sorte qu'un léger pivotement relatif du dos (2) par rapport au corps (1), rapprochant ces éléments, provoque le déchirement du film protecteur (11) et la distribution de la pâte dentifrice (10).

4. Brosse à dents jetable selon l'une quelconque des revendications 1 à 3, caractérisée en ce que le corps (1) comporte, dans la région de la tête de la brosse et sur la face opposée aux poils (6), une arête longitudinale (7) prévue pour déchirer le film protecteur (11), les passages (8) pour la distribution de la pâte dentifrice (10) ayant leurs points de départ situés sur l'arête (7).

5. Brosse à dents jetable selon la revendication 4, caractérisée en ce que l'arête (7) appartient à une partie du corps de brosse (1) avec profil en "V", complémentaire de celui de la cavité (9) contenant la dose de pâte dentifrice (10).

6. Brosse à dents jetable selon l'une quelconque des revendications 1 à 5, caractérisée en ce que sont prévus encore des moyens (3, 3′, 19, 22) qui, avant utilisation de la brosse, maintiennent le corps (1) et le dos (2) dans une position légèrement écartée, telle que la partie (7) servant à déchirer le film protecteur (11) est maintenue à distance de ce film (11).

7. Brosse à dents jetable selon la revendication 6, caractérisée en ce que les moyens précités sont constitués par un capot de sécurité amovible (3, 22) qui, mis en place, recouvre au moins la tête de la brosse, le capot (3, 22) comportant intérieurement des dispositions, telles que rainures (12) et/ou nervures (13), qui coopèrent avec des parties complémentaires (14) appartenant au corps de brosse (1) et au dos de brosse (2), de manière à maintenir ces deux éléments à un écartement déterminé, avant utilisation de la brosse.

8. Brosse à dents jetable selon la revendication 7, caractérisée en ce que le capot de sécurité est conformé en curseur (22), de telle sorte que son retrait provoque lui-même un rapprochement du dos (2) par rapport au corps (1), s'accompagnant du déchirement du film protecteur (11) et de la distribution de la pâte dentifrice (10).

9. Brosse à dents jetable selon la revendication 7 ou la revendication 8, caractérisée en ce que le capot de sécurité amovible (3′) est conformé de manière à constituer un gobelet.

10. Brosse à dents jetable selon la revendication 6, caractérisée en ce que les moyens qui, avant utilisation de la brosse, maintiennent le corps (1) et le dos (2) dans une position légèrement écartée, sont constitués par une languette arrachable (19), insérée entre le corps (1) et le dos (2) dans la région de la tête de la brosse, la languette (19) étant initialement rattachée au corps (1) ou au dos (2).

11. Brosse à dents jetable selon l'une quelconque des revendications 1 à 10, caractérisée en ce que des moyens d'encliquetage (17, 18) sont prévus en outre sur le corps de brosse (1) et sur le dos de brosse (2), pour immobiliser ces deux éléments l'un par rapport à l'autre dans leur position relative de rapprochement maximal.

12. Brosse à dents jetable selon l'une quelconque des revendications 1 à 11, caractérisée en ce que la dose de pâte dentifrice se présente comme une petite poche (21) constituée d'avance et emboîtée ensuite dans la cavité (9) du dos (2) de la brosse.

## Patentansprüche

1. Nach Gebrauch wegwerfbare Zahnbürste mit einer Dosis Zahnpasta, dadurch gekennzeichnet, daß sie einerseits einen Borsten (6) tragenden und im Bereich der Borsten (6) von wenigstens einem Durchgang (8) durchdrungenen Bürstenkörper (1) umfaßt und andererseits einen relativ zu dem Bürstenkörper (1) bewegbaren Bürstenrücken (2), der im Bereich des Bürstenkopfes einen Hohlraum (9) besitzt, der mit einer Dosis Zahnpasta (10) gefüllt ist und anfänglich von einem Schutzfilm (11) verschlossen ist, und daß der Bürstenkörper (1) einen zu dem Hohlraum (9) komplementären Teil (7) aufweist, der bei der Bewegung des Bürstenrückens (2) relativ zu dem Bürstenkörper (1) den Schutzfilm (11) zerreißt und die Zahnpasta (11) durch den Durchgang bzw. die Durchgänge (8) zu den Borsten (6) austreibt.

2. Wegwerfbare Zahnbürste nach Anspruch 1, dadurch gekennzeichnet, daß der Bürstenkörper (1) und der Bürstenrücken (2) Kunststoff-Spritzgußteile sind und daß die Borsten (6) direkt einstückig mit dem Bürstenkörper (1) ausgeformt sind.

3. Wegwerfbare Zahnbürste nach Anspruch 1 oder 2, dadurch gekennzeichnet, daß der Bürstenkörper (1) und der Bürstenrücken (2) an ihren den Handgriff der Zahnbürste bildenden Teilen, vorzugsweise im Bereich des freien Endes des Handgriffs, durch ein Gelenk (4, 5) derart miteinander verbunden sind, daß ein geringfügiges Verschwenken des Bürstenrückens (2) relativ zu dem Bürstenkörper (1), durch das diese Elemente einander angenähert werden, das Zerreißen des Schutzfilms (11) und das Verteilen der Zahnpasta (10) bewirkt.

4. Wegwerfbare Zahnbürste nach einem der Ansprüche 1 bis 3, dadurch gekennzeichnet, daß der Bürstenkörper (1) im Bereich des Bürstenkopfes auf der den Borsten (6) entgegengesetzten Seite eine Längskante (7) zum Zerreißen des Schutzfilms (11) aufweist und daß die Einlässe der Durchgänge (8) zum Verteilen der Zahnpasta (10) auf dieser Längskante (7) liegen.

5. Wegwerfbare Zahnbürste nach Anspruch 4, dadurch gekennzeichnet, daß die Kante (7) zu einem Teil des Bürstenkörpers (1) gehört, der ein zu dem Profil des die Dosis Zahnpasta (10) entbaltenden Hohlraums (9) komplementäres V-förmiges Profil besitzt.

6. Wegwerfbare Zabnbürste nach einem der Ansprüche 1 bis 5, dadurch gekennzeichnet, daß ferner Mittel (3, 3′, 19, 22) vorgesehen sind, die vor dem Gebrauch der Zahnbürste den Bürstenkörper (1) und den Bürstenrücken (2) in einer leicht gespreizten Position balten, derart daß der zum Zerreißen des Schutzfilms (11) dienende Teil (7) im Abstand von dem Schutzfilm (11) gebalten wird.

7. Wegwerfbare Zahnbürste nach Anspruch 6, dadurch gekennzeichnet, daß die genannten Mittel aus einer abnebmbaren Schutzkappe (3, 22) bestehen, die nach ihrer Positionierung an Ort und Stelle zumindest den Bürstenkopf abdeckt und in ihrem Inneren Anordnungen wie Nuten (12) und/oder Rippen (13) besitzt, die mit komplementären Teilen (14) des Bürstenkörpers (1) oder des Bürstenrückens (2) so zusammenwirken, daß diese beiden Elemente vor der Ingebrauchnahme der Zahnbürste in einem vorbestimmten Abstand gehalten werden.

8. Wegwerfbare Zabnbürste nach Anspruch 7, dadurch gekennzeichnet, daß die Schutzkappe als Schieber (22) ausgebildet ist, dessen Abzieben ein relatives Annähern des Bürstenrückens (2) an den Bürstenkörper (1) bewirkt, daß mit dem Zerreißen des Schutzfïlms (11) und dem Verteilen der Zahnpasta (10) einhergeht.

9. Wegwerfbare Zahnbürste nach Anspruch 7 oder 8, dadurch gekennzeichnet, daß die abnehmbare Schutzkappe (3′) als Becher ausgebildet ist.

10. Wegwerfbare Zahnbürste nach Anspruch 6, dadurh gekennzeichnet, daß die Mittel, die vor der Ingebrauchnahme der zahnbürste den Bürstenkörper (1) und den Bürstenrücken (2) in leicht gespreizter Position Alten, aus einer herausziehbaren Lasche (19) bestehen, die im Bereich des Bürstenkopfes zwischen dem Bürstenkörper (1) und dem Bürstenrücken (2) eingefügt und anfänglich an dem Bürstenkörper (1) oder dem Bürstenrücken (2) befestigt ist.

11. Wegwerfbare Zahnbürste nach einem der Ansprüche 1 bis 10, dadurch gekennzeichnet, daß an dem Bürstenkörper (1) und an dem Bürstenrücken (2) ferner Verrastungsmittel (17, 18) vorgesehen sind, mit denen diese beiden Elemente in ihrer Position größter relativer Annäherung miteinander verriegelbar sind.

12. Wegwerfbare Zahnbürste nach einem der Ansprüche 1 bis 11, dadurch gekennzeichnet, daß die Dosis Zahnpasta von einer vorgefertigten und anschließend in den Hohlraum (9) des Bürstenrückens (2) eingelegten kleinen Tasche (21) gebildet ist.

## Claims

1. Disposable toothbrush with a dose of toothpaste, characterized in that it comprises, on the one hand, a brush body (1) carrying bristles (6) and pierced with at least one passage (8) in the area of bristles (6) and, on the other hand, a brush back (2) mounted to be mobile with respect to the brush body (1) and provided, in the area of the brush head, with a cavity (9) filled with a dose of toothpaste (10) and initially closed by a protective film (11), the brush body (1) having a part (7) complementary to said cavity (9) which, during movement of the back (2) relative to the body (1), comes to tear the protective film (11) and expels the toothpaste (10) toward the bristles (6) through the passage or passages (8).

2. Disposable toothbrush according to claim 1, characterized in that the brush body (1) and the brush back (2) are plastic pieces molded by injection, the bristles (6) being molded directly with the brush body (1).

3. Disposable toothbrush according to claim 1 or 2, characterized in that the brush body (1) and the brush back (2) are connected to one another by articulations (4, 5) in their parts forming the handle of the brush and preferably toward the free end of the handle, so that a slight relative pivoting of the back (2) with respect to the body (1), these elements coming together, causes tearing of the protective film (11) and distribution of the toothpaste (10).

4. Disposable toothbrush according to any of claims 1 to 3, characterized in that the body (1) comprises, in the area of the brush head and on the face opposite the bristles (6), a longitudinal ridge (7) provided to tear the protective film (11), the passages (8) for the distribution of the toothpaste (10) having their starting points located on the ridge (7).

5. Disposable toothbrush according to claim 4, characterized in that the ridge (7) belongs to a part of the brush body (1) with "V" profile complementary to that of the cavity (9) containing the dose of toothpaste (10).

6. Disposable toothbrush according to any of claims 1 to 5, characterized in that means (3, 3′, 19, 22) are further provided which, before the brush is used, keep the body (1) and the back (2) in a slightly remote relationship so that the part (7) serving to tear the protective film (11) is kept at a distance from said film (11).

7. Disposable toothbrush according to claim 6, characterized in that said means consist of a removable safety cap (3, 22) which, when put in place, covers at least the brush head, the cap (3, 22) comprising on the inside arrangements, such as grooves (12) and/or ribs (13), cooperating with complementary parts (14) belonging to the brush body (1) and to the brush back (2) to keep these two elements at a determined distance from each other, before use of the brush.

8. Disposable toothbrush according to claim 7, characterized in that the safety cap is shaped as a slider (22), so that its removal causes by itself an approach of back (2) and body (1), accompanied by tearing of the protective film (11) and by distribution of the toothpaste (10).

9. Disposable toothbrush according to claim 7 or claim 8, characterized in that the removable safety cap (3′) is shaped to constitute a cup.

10. Disposable toothbrush according to claim 6, characterized in that the means which, before the brush is used, keeps the body (1) and the back (2) in a slightly remote relationship, consist of a tongue (19) that can be pulled out, inserted between the body (1) and the back (2) in the area of the brush head, the tongue (19) initially being attached to the body (1) or to the back (2).

11. Disposable toothbrush according to any of claims 1 to 10, characterized in that locking means (17, 18) are further provided on the brush body (1) and on the brush back (2) to secure these two elements with respect to one another in their relative position of maximum approach.

12. Disposable toothbrush according to any of claims 1 to 11, characterized in that the dose of toothpaste is like a small packet (21) made up in advance and then fitted into the cavity (9) of the back (2) of the brush.
